# EUROPÄISCHE PATENTSCHRIFT

(11) **EP 0 988 904 B1**
(45) Veröffentlichungstag und Bekanntmachung des Hinweises auf die Patenterteilung: **25.02.2004**
(21) Anmeldenummer: 99116003.7
(22) Anmeldetag: 14.08.1999
(51) Int. Cl.: B21B 38/02

(54) **Verfahren und Vorrichtung zur Planheitsmessung von Bändern**
Method and device for measuring the flatness of strips
Procédé et appareil pour mesurer la planéité de bandes

(30) Priorität: 24.09.1998 DE 19843899
(43) Veröffentlichungstag der Anmeldung: 29.03.2000
(73) Patentinhaber: BWG BERGWERK- UND WALZWERK-MASCHINENBAU GMBH, D-47051 Duisburg (DE)
(72) Erfinder: Noé, Rolf, Dipl.-Ing., 45478 Mülheim / Ruhr (DE); Noé, Andreas, Dr. mont, Dipl.-Ing., 47647 Kerken (DE)
(74) Vertreter: Honke, Manfred, Dr.-Ing.

(56) Entgegenhaltungen:
- DE-A- 3 912 676
- DE-A- 4 224 569
- US-A- 5 471 307
- DATABASE WPI Section Ch, Week 198645 Derwent Publications Ltd., London, GB; Class M21, AN 1986-297493 XP002220261 -& SU 1 219 196 A (MAGN MINE-METAL INS), 23. März 1986 (1986-03-23)

## Beschreibung

Die Erfindung betrifft ein Verfahren zur Planheitsmessung von Bändern, insbesondere Metallbändern, im Zuge des Durchlaufens von beispielsweise Bandbehandlungsanlagen, Walzwerken oder dergleichen, wonach das durchlaufende Band mit einer vorgegebenen Bandzugkraft beaufschlagt wird, und wonach mittels zumindest einer in einem Messbereich in vorgegebenem Abstand von der Bandoberfläche angeordneten Messvorrichtung Bandunplanheiten detektiert werden.

Ein derartiges Verfahren ist beispielsweise Gegenstand der DE-PS 28 13 719. Vergleichbar wird auch in der DE-OS 42 24 569 verfahren. Beiden vorbekannten Lehren ist gemein, dass gleichsam eine indirekte Messung der Bandplanheit durch Messung der Bandspannungsverteilung über die Bandbreite mithilfe von Planheitsmessrollen erfolgt. Die Bandspannungsverteilung lässt dabei Rückschlüsse auf die Bandplanheit zu. Insbesondere bei der erstgenannten Schrift erfolgt eine Auslenkung des durchlaufenden Bandes in Messrichtung mithilfe einer Kraftübertragungseinrichtung. Dabei wird die Auslenkung gemessen und hieraus auf die Bandplanheit geschlossen. Die vorbekannten Messmethoden arbeiten gleichsam indirekt, weil unterschiedliche Auslenkungen des Bandes zu Längenunterschieden einzelner Bandlängsfasern korrespondierenden, aus denen auf die Planheit des Bandes rückgeschlossen wird.

Unabhängig davon kennt man die direkte Messung der Bandplanheit an einer Tafel oder einem Band im Stillstand, das heißt im zugentlasteten Zustand. Derartiges ist für zumeist kontinuierliche Bandbehandlungsanlagen inakzeptabel, weil mit Produktionsunterbrechungen verbunden.

Hinzu kommt, dass Planheitsmessrollen nur eine begrenzte Genauigkeit aufweisen. Beispielsweise lässt sich die Bandlängszugspannung nur mit einer Genauigkeit von ca. 2 bis 5 Mpa ermitteln, was zu entsprechenden Unsicherheiten bei der Genauigkeit der Planheitsmessung führt. Im übrigen finden Querspannungen im Band keinen Niederschlag, welche sich ebenfalls auf die Planlage auswirken. Ferner ist zu berücksichtigen, dass selbst bei planem Band Einflüsse von benachbarten Umlenkrollen, Treibrollen oder vom Aufwickelprozess die Bandlängsspannungsverteilung über der Bandbreite beeinflussen.

Für die direkte Messung der Bandplanheit im Stillstand gilt darüber hinaus, dass praktisch nur ein Ausschnitt des Bandes erfasst wird. Außerdem lassen sich ggf. Stillstandsmarkierungen von angestellten Rollen nicht mehr immer zuverlässig vermeiden.

Außerdem kennt man ein Verfahren zum Messen von Unplanheiten und zum korrigieren derartiger Unplanheiten im Zuge des Walzen des Bandes in einem Walzwerk. Um die Genauigkeit des Verfahrens zu erhöhen, soll die Messung in einem Bereich mit konstanter minimaler Spannung durchgeführt werden. Dazu ist der Messbereich zwischen einem Walzwerk und einer Aufwickelhaspel angeordnet, wobei er von zwei Rollenpaaren gebildet wird. Auf der Oberfläche eines Messtisches soll das Band praktisch ohne Spannung sein und so die Messung vereinfachen (vgl. SU 1 219 196 A).

Der Erfindung liegt das technische Problem zu Grunde, ein Verfahren zur Planheitsmessung von Bändern der eingangs beschriebenen Ausgestaltung so weiterzubilden, dass ohne Produktionsausfall - gleichsam On-Line - eine zuverlässige und genaue Planheitsmessung erreicht werden kann.

Zur Lösung dieser Aufgabe lehrt die Erfindung ein Verfahren zur Planheitsmessung von Bändern, insbesondere Metallbändern, im Zuge des Durchlaufens von beispielsweise Bandbehandlungsanlagen, Walzwerken oder dergleichen, wonach das durchlaufende Band mit einer vorgegebenen Bandzugkraft beaufschlagt wird, wonach mittels zumindest einer in einem Messbereich in vorgegebenem Abstand von der Bandoberfläche angeordneten Messvorrichtung Bandunplanheiten berührungslos detektiert werden, und wonach die Bandzugkraft in und/oder unmittelbar vor dem Messbereich um ein vorgegebenes Maß und folglich gezielt verringert wird, um bandzugbedingte Fehler bei der Planheitsmessung (größtenteils) ausschließen zu können. Dabei wird das durchlaufende Band üblicherweise vor und/oder im Messbereich mit einer im Vergleich zur Bandzugkraft im wesentlichen entgegengesetzt gerichteten Bremskraft beaufschlagt, wobei die Bremskraft betragsmäßig nahezu der Bandzugkraft entspricht. - Bei einer Bandbehandlungsanlage handelt es sich im Rahmen der Erfindung um jede denkbare Vorrichtung, welche zum Transport, zur Behandlung, zur Beschichtung usw. eines durchlaufenden Bandes geeignet ist. Der zum Transport des Bandes erforderliche Zug bzw. die zugehörige Bandzugkraft wird regelmäßig von Zugtreibern bzw. einem Zugrollensatz sowie einem Bremsrollensatz aufgebracht. Unter der Bandoberfläche ist vorliegend die Bandoberfläche und/oder die Banduntenfläche - im Gegensatz zur Bandquerschnittsfläche - zu verstehen.

Durch diese Maßnahmen der Erfindung wird erreicht, dass im Messbereich quasi-stationäre Bedingungen vorliegen. das heißt durchlaufende Band kaum (merklich) mit Zug beaufschlagt wird. Dementsprechend sind Verfälschungen durch die anliegende Bandzugkraft praktisch ausgeschlossen. Dieses gilt sowohl mit Blick auf nunmehr erfassbare Querspannungen als auch im Hinblick auf Messfehler bei der Ermittlung der Spannungsverteilung. Denn durch den an dieser Stelle praktisch nicht mehr vorhandenen Bandzug wird weder eine nicht gegebene Planheit vorgetäuscht noch findet ein Ausgleich von vorhandenen Querspannungen statt. Im Übrigen wird auf eine Auslenkung des Bandes zur Messung der Bandplanheit unter Bandzug bewusst verzichtet, was insbesondere bei dünnen Bändern und hier im Randbereich von Vorteil ist. Ferner wird die Prozessgeschwindigkeit praktisch nicht beeinflusst, weil das durchlaufende Band nur innerhalb eines definierten kurzen Bereiches (Messbereich) abgebremst wird und danach mit ggf. beschleunigter Geschwindigkeit einen Weitertransport erfährt. Schließlich lassen sich Stillstandsmarkierungen von angestellten Andrück- oder Treiberrollen auf der Bandoberfläche zuverlässig ausschließen.

Vorzugsweise wird das durchlaufende Band über zumindest eine vor, nach und/oder in dem Messbereich und ggf. zumindest eine weitere nach dem Messbereich angeordnete Umlenkrolle geführt, wobei die dem Messbereich vorgeordnete Umlenkrolle als Zugmessrolle ausgebildet sein kann und zur Bestimmung der Bandzugkraft im Messbereich dient. Dabei läst sich die Bandzugkraft im Messbereich nach weiter bevorzugte Ausführungsform der Erfindung regeln. In diesem Zusammenhang wird als Eingangsgröße üblicherweise die von der Zugmessrolle ermittelte Bandzugkraft im Messbereich eingesetzt, wobei als Stellgröße entsprechende Regelsignale an eine Bremskraftvorrichtung übermittelt werden. Natürlich wird hierzu eine Regelanlage benötigt, die für die entsprechenden Signale sorgt und die Auswertung der von der Zugmessrolle erfassten Messwerte übernimmt.

Es sollte betont werden, dass generell an Stelle der Zugmessrolle selbstverständlich jedwede andere Messvorrichtung eingangsseitig des Messbereiches oder innerhalb zum Einsatz kommen kann, solange diese Messvorrichtung zur Ermittlung des Bandzuges bzw. der Bandzugkraft geeignet ist. Sobald man den eingangsseitig oder innerhalb des Messbereiches vorliegenden Bandzug bzw. die zugehörige Bandzugkraft kennt, lässt sich problemlos die Bremskraft entsprechend aufbauen bzw. einstellen. Dies erfolgt dergestalt, dass die Bremskraft betragsmäßig nahezu der Bandzugkraft entspricht, so dass das durchlaufende Band im Messbereich fast zugfrei ist. Üblicherweise wird hier mit Bremskräften gearbeitet, die in etwa bis 98,99 % der Bandzugkraft entsprechen.

Eine besonders bevorzugte Ausgestaltung der Erfindung, mit selbstständiger Bedeutung ist dadurch gekennzeichnet, dass die Bremskraftvorrichtung das durchlaufende Band mit der der Bandzugkraft entgegengesetzt gerichteten Bremskraft berührungslos beaufschlagt. Selbstverständlich liegt es auch im Rahmen der Erfindung, dass die Bremskraftvorrichtung über Reibkräfte die entsprechende Bremskraft in das durchlaufende Band einträgt, wie dieses z. B. mittels eines S-Rollensatzes gelingt. Die berührungslose Bremskraftbeaufschlagung wird im Allgemeinen mittels zumindest eines Linearmotors vorgenommen, wie er beispielsweise in der deutschen Patentanmeldung 197 19 994.1-32 beschrieben ist, auf die ausdrücklich Bezug genommen wird. Da zusätzlich noch die Messvorrichtung Bandunplanheiten berührungslos erfasst, wird eine insgesamt maximale Bandschonung erreicht. Die Gefahr von Bandoberflächenbeschädigungen ist ausgeschlossen. Dabei ist zu berücksichtigen, dass ein derartiger Linearmotor mit Stator bzw. Induktor sowie Anker in der Funktionsweise einem "normalen" elektrischen (Asynchron-)Motor ähnelt. Denn bei ihm führt die Erzeugung eines fortlaufenden Wechselfeldes des gleichsam in eine Ebene "aufgerollten" Stators zu einer Linearbewegung des Ankers (Metallband). Dieses lässt sich darauf zurückführen, dass in dem Anker ein im Vergleich zum Stator gleichgerichtetes elektromagnetisches Feld über Induktion erzeugt wird. Derartige Gegenfelder lassen sich jedoch nicht in sämtlichen Materialien erzielen, sodass beispielsweise austenitische Edelstähle nicht auf die skizzierte Weise behandelt werden können, sonders hier die Bremskraft reibend in das Band eingetragen werden muss.

Im Allgemeinen arbeitet die Messvorrichtung in Vertikalrichtung in Vergleich zum durchlaufenden Band, und zwar über dessen gesamte Bandbreite. Dabei können die von der Messvorrichtung ermittelten Planheitswerte als Eingangsgrößen (Ist-Werte) in eine Planheitsregelanlage eingespeist werden, wobei hieran angeschlossene Stellglieder zur Regelung der Planheit (nach einem Soll/Ist-Wert-Vergleich) entsprechend beeinflusst werden. Das heißt, es kann grundsätzlich so verfahren werden, wie dieses in der bereits benannten DE-OS 42 24 569 beschrieben ist.

Gegenstand der Erfindung ist auch eine Vorrichtung zur Planheitsmessung von Bändern, insbesondere Metallbändern, mit zumindest einer Vorrichtung zur Beaufschlagung des durchlaufenden Bandes mit einer vorgegebenen Bandzugkraft und mit zumindest einer in einem Messbereich in vorgegebenem Abstand von der Bandoberfläche angeordneten Messvorrichtung zur berührungslosen Detektion von Bandplanheiten, die sich durch eine besonders funktionsgerechte und einfache Bauweise auszeichnet. Vor dem und/oder im Messbereich ist eine Bremskraftvorrichtung zur gezielten Verringerung der Bandzugkraft und zur Aufbringung einer Bremskraft angeordnet. Die Bremskraftvorrichtung kann als zumindest ein berührungslos arbeitender Linearmotor ausgebildet sein. Es besteht aber auch die Möglichkeit, daß die Bremskraftvorrichtung aus S-Rollensätzen sowie Andrück- und Treibrollen besteht. Bevorzugt ist der Meßbereich als vertikale Meßstrecke ausgebildet, wobei die Länge der Meßstrecke in der Größenordnung der maximalen Bandbreite liegen sollte. - Eine derartige Vorrichtung zur Planheitsmessung läßt sich bei Walzwerken ebenso einsetzen wie bei Richtanlagen oder Aufwickelprozessen.

Im folgenden wird die Erfindung anhand einer lediglich ein Ausführungsbeispiel darstellenden Zeichnung näher erläutert; es zeigen:
- Fig. 1: eine erste Ausführungsform der Erfindung mit berührungsloser Einleitung der Bremskraft und
- Fig. 2: eine abgewandelte Ausgestaltung, dieses Mal für die berührende Einbringung der Bremskraft, beispielsweise bei austenitischen Edelstählen.

In den Figuren ist eine Vorrichtung zur Planheitsmessung von Bändern 1, nach dem Ausführungsbeispiel Metallbändern 1 gezeigt. Dabei wird das durchlaufende Band 1 mit einer vorgegebenen Bandzugkraft F_{z} beaufschlagt, welche über einen Zugrollensatz 2 und einen Bremsrollensatz 3 aufgebracht wird. Die Anordnung mag dabei vom Prinzip her so getroffen sein, wie dieses in der DE-OS 39 12 676 oder der DE-OS 26 25 414 dargestellt ist (vergl. Fig. 2). - Bei dem Ausführungsbeispiel nach Fig. 1 wird die erforderliche Bandzugkraft F_{z} mittels eines Linearmotors 4 oder mehrerer bzw. einer Reihe von Linearmotoren berührungslos erzeugt. Dieser Linearmotor 4 weist ausweislich des vergrößerten Ausschnittes in Fig. 1 einen Stator bzw. Induktor 5 und einen Anker 1 auf. Bei diesem Anker 1 handelt es sich um das Metallband 1. Das Metallband 1 bewegt sich über den Linearmotor 4 hinweg, wobei dieser in dem Metallband 1 Zug und/oder Druck erzeugen kann. Der Stator 5 weist nebeneinander angeordnete Spulen in Schlitzen zwischen Querzähnen auf.

Vorliegend sind zwei mit Spalt sich gegenüberliegende Statoren 5 vorgesehen, zwischen denen das Metallband 1 hindurchgeführt wird. Diese Vorgehensweise läßt sich dadurch erklären, daß der Anker 1 aus üblicherweise nichtferromagnetischem Material in undefinierter Weise vom Stator 5 abgestoßen wird. Derartiges liegt daran, daß das im Anker 1 induzierte Feld und das Statorfeld gleichgerichtet sind. Jedenfalls läßt sich ein derartiger Anker 1 bzw. das Metallband 1 einwandfrei in Linearrichtung am einfachsten für den Fall fortbewegen, daß es zwischen den beiden mit Spalt gegenüberliegend angeordneten Statoren 5 geführt wird. Denn durch diese Anordnung heben sich die jeweils entgegengesetzten Abstoßungskräfte in bezug auf den jeweiligen Anker 1 gegenseitig auf, so daß gleichsam ein "Schwebezustand" des Metallbandes 1 erreichbar ist.

Darüber hinaus findet sich ein Meßbereich M innerhalb dessen eine Meßvorrichtung 6 vorgesehen ist. Dieser Meßbereich M ist als vertikale Meßstrecke ausgeführt, wobei seine Länge im wesentlichen der maximalen Bandbreite entspricht. Die Meßvorrichtung 6 ist in vorgegebenem Abstand A von der Bandoberfläche angeordnet und detektiert Bandunplanheiten.

Innerhalb des Meßbereiches M und/oder unmittelbar davor wird die Bandzugkraft F_{z} gezielt verringert, um bandzugbedingte Fehler bei der Planheitsmessung ausschließen zu können. Zu diesem Zweck wird im Meßbereich M mit einer im Vergleich zur Bandzugkraft F_{z} entgegengesetzt gerichteten Bremskraft B gearbeitet. Diese Bremskraft B wird von einer Bremskraftvorrichtung 7 aufgebracht. Bei dieser Bremskraftvorrichtung 7 handelt es sich nach dem Ausführungsbeispiel in Fig. 1 um einen Linearmotor 7, während in dem Ausführungsbeispiel nach Fig. 2 jeweils zwei S-Rollensätze 7a, 7b vorgesehen sind. Ausweislich der Fig. 1 ist die Bremskraftvorrichtung 7 innerhalb des Meßbereiches M angeordnet, während nach der Darstellung in Fig. 2 eine Anordnung davor (und dahinter) verfolgt wird. Selbstverständlich sind auch Mischformen denkbar.

Der Linearmotor 7 nach Fig. 1 arbeitet berührungslos und erzeugt die Bremskraft B an dieser Stelle dergestalt, daß das Metallband 1 mit einem im Vergleich zum Linearmotor 4 entgegengesetzt gerichteten fortlaufenden Feld beaufschlagt wird. Jedenfalls sind Bandzugkraft F_{z} und Bremskraft B entgegengesetzt gerichtet, wie die zugehörigen Kraftvektoren in den Figuren deutlich machen. Selbstverständlich liegen auch Winkelstellungen im Rahmen der Erfindung, wobei sich für diesen Fall die tatsächlich wirkende Bremskraft B anhand der in Bandzugrichtung bzw. Bandzugkraftrichtung liegenden Horizontalkomponente B_{H} bemißt, wie dieses in Fig. 1 angedeutet ist. Bᵥ bezeichnet hierbei die korrespondierende Vertikalkomponente der Bremskraft B. - Die vorgenannte Darstellung macht darüber hinaus deutlich, daß die Bremskraft B (bzw. B_{H}) und die Bandzugkraft F_{z} betragsmäßig nahezu gleich groß ausgebildet sind.

Das durchlaufende Band bzw. Metallband 1 wird über zumindest eine vor oder in dem Meßbereich M angeordnete Umlenkrolle 8 geführt. Zusätzlich kann eine weitere, nach dem Meßbereich M angeordnete Umlenkrolle 9 vorgesehen sein. Dieses gilt auch für die ferner innerhalb des Meßbereiches verwirklichte Umlenkrolle 10. Jedenfalls ist die dem Meßbereich M vorgeordnete Umlenkrolle 8 als Zugmeßrolle 8 ausgebildet und dient zur Bestimmung der Bandzugkraft F_{z} innerhalb des Meßbereiches M.

Nach dem Ausführungsbeispiel in Fig. 1 ist ferner eine Regelanlage 11 vorgesehen, an welche die dem Meßbereich M vorgeordnete Zugmeßrolle 8 angeschlossen ist. Die vorgenannte Zugmeßrolle 8 liefert dabei Ist-Werte der Bandzugkraft -F_{z} an die vorgenannte Regelanlage 11, wobei diese zur Steuerung der Bremskraft B und Einstellung der gewünschten Bandzugkraft F_{z} im Meßbereich M die Bremskraftvorrichtung 7 entsprechend beeinflußt. Zu diesem Zweck ist die Bremskraftvorrichtung 7 an die Regelanlage 11 angeschlossen und wird mit abgeleiteten Vorgabewerten beaufschlagt.

Denkbar ist es in diesem Zusammenhang, daß die Regelanlage 11 die dem jeweils zugehörigen Stator 5 des Linearmotors 7 zugeführte elektrische Leistung und damit die Bremskraft B steuert. Selbstverständlich läßt sich auf diese Weise generell auch die Stromlaufrichtung beeinflussen, wenngleich diese vorliegend immer so gewählt ist, daß die Bremskraft B entgegengesetzt zur Bandzugkraft F_{z} gerichtet ist.

Bei der Meßvorrichtung 6 handelt es sich nach der gezeigten Darstellung um eine CCD-Kamera. Selbstverständlich ist an dieser Stelle auch ein laseroptischer Abstandsmesser denkbar. In gleicher Weise können induktive oder kapazitive Sensoren zum Einsatz kommen. Auch Moiré-Verfahren können zur Planheitsmessung verwirklicht werden. Jedenfalls ist die Meßvorrichtung 6 in Vertikalrichtung V im Vergleich zum durchlaufenden Band 1 mit vorgegebenem Abstand A oberhalb der Bandoberfläche angeordnet und arbeitet nach dem Ausführungsbeispiel berührungslos. Außerdem erfolgt eine Erfassung von beispielsweise Abstandsänderungen oder Bandunregelmäßigkeiten bzw. Bandunplanheiten über die gesamte Bandbreite des Metallbandes 1. Generell ist hier (das heißt an dieser Stelle) auch der Einsatz von Planheitsmeßrollen denkbar, wenngleich nicht bevorzugt.

Nach dem Ausführungsbeispiel in Fig. 2 wird die Bremskraft B über dortige S-Rollensätze 7a, 7b mit zugehörigen Andrückrollen 12 aufgebracht. Diese S-Rollensätze 7a, 7b können grundsätzlich mit unterschiedlichen Geschwindigkeiten gefahren werden, so daß der gewünschte Abbau der Bandzugkraft F_{z} bzw. die Aufbringung der Bremskraft B problemlos dargestellt werden kann. Dieses geschieht üblicherweise über den jeweiligen S-Rollensätzen 7a, 7b zugeordnete Getriebe mit Geschwindigkeitsregelung, die im einzelnen nicht dargestellt sind.

Im Rahmen der Erfindung wird man zumindest eine der Rollen 13 des dem Meßbereich M nachgeschalteten S-Rollensatzes 7b mit entsprechend variierbarem Rollenmantel versehen. Dabei kann die Wahl der entsprechenden Wölbung des Rollenmantels in Abhängigkeit von den mittels der Meßvorrichtung 6 erfaßten Meßwerte erfolgen. Das heißt, im Rahmen der Erfindung ist nach dem Ausführungsbeipiel in Fig. 2 zusätzlich eine weitere Regelvorrichtung bzw. Planheitsregelanlage 14 vorgesehen, welche die Aus- bzw. Einwölbung der S-Rolle 13 im S-Rollensatz 7b beeinflußt, und zwar in Abhängigkeit von durch die Meßvorrichtung 6 ermittelten Planheitsmeßwerten. Hierdurch wird eine besonders kompakte und vorteilhafte Ausgestaltung erzielt, weil der dem Meßbereich M nachgeschaltete S-Rollensatz 7b nicht nur zur Erzeugung der erforderlichen Bremskraft B herangezogen wird, sondern gleichzeitig Planierungsfunktionen für das Metallband 1 übernehmen kann.

## Patentansprüche

1. Verfahren zur Planheitsmessung von Bändern (1), insbesondere Metallbändern (1), im Zuge des Durchlaufens von beispielsweise Bandbehandlungsanlagen, Walzwerken oder dergleichen,
wonach das durchlaufende Band (1) mit einer vorgegebenen Bandzugkraft (F_{z}) beaufschlagt wird,
wonach mittels zumindest einer in einem Messbereich (M) in vorgegebenem Abstand (A) von der Bandoberfläche angeordneten Messvorrichtung (6) Bandunplanheiten berührungslos detektiert werden,
und wonach die Bandzugkraft (F_{z}) vor dem und/oder in dem Messbereich (M) gezielt verringert wird, um bandzugbedingte Fehler bei der Planheitsmessung ausschließen zu können.

2. Verfahren nach Anspruch 1, **dadurch gekennzeichnet, dass** das durchlaufende Band (1) vor und/oder im Messbereich (M) mit einer im Vergleich zur Bandzugkraft (F_{z}) im Wesentlichen entgegengesetzt gerichteten Bremskraft (B) beaufschlagt wird, wobei die Bremskraft (B) betragsmäßig nahezu der Bandzugkraft (F_{z}) entspricht.

3. Verfahren nach Anspruch 1 oder 2, **dadurch gekennzeichnet, dass** das durchlaufende Band (1) über zumindest eine vor, nach und/oder in dem Messbereich (M) angeordnete Umlenkrolle (8) geführt wird, wobei die vorgenannte Umlenkrolle (8) als Zugmessrolle (8) ausgebildet ist und zur Bestimmung der Bandzugkraft (F_{z}) im Messbereich (M) dient.

4. Verfahren nach einem der Ansprüche 1 bis 3, **dadurch gekennzeichnet, dass** die Bandzugkraft (F_{z}) im Messbereich (M) geregelt wird, wobei als Eingangsgröße die beispielsweise von der Zugmessrolle (8) ermittelte Bandzugkraft (F_{z}) im Messbereich (M) gemessen wird, und wobei als Stellgröße entsprechende Regelsignale an eine Bremskraftvorrichtung (7) übermittelt werden.

5. Verfahren nach einem der Ansprüche 1 bis 4, **dadurch gekennzeichnet, dass** die Bremskraftvorrichtung (7) das durchlaufende Band (1) mit der der Bandzugkraft (F_{z}) entgegengesetzt gerichteten Bremskraft (B) berührungslos beaufschlagt.

6. Verfahren nach einem der Ansprüche 1 bis 5, **dadurch gekennzeichnet, dass** die Messvorrichtung (6) in Vertikalrichtung (V) im Vergleich zum durchlaufenden Band (1) und über dessen gesamte Bandbreite arbeitet.

7. Verfahren nach einem der Ansprüche 1 bis 6, **dadurch gekennzeichnet, dass** die von der Messvorrichtung (6) ermittelten Planheitswerte als Eingangsgrößen in eine Planheitsregelanlage (14) eingespeist werden, wobei hieran angeschlossene Stellglieder (13) zur Regelung der Planheit entsprechend beeinflusst werden.

8. Vorrichtung zur Planheitsmessung von mit einer vorgegebenen Bandzugkraft durchlaufenden Bändern (1), insbesondere Metallbändern (1), für die Durchführung des Verfahrens nach einem der Ansprüche 1 bis 7,
mit zumindest einer in einem Messbereich (M) in vorgegebenem Abstand (A) von der Bandoberfläche angeordneten Messvorrichtung (6) zur berührungslosen Detektion von Bandunplanheiten,
wobei vor dem und/oder im Messbereich (M) eine Bremskraftvorrichtung (7) zur gezielten Verringerung der Bandzugkraft (F_{z}) und Aufbringung einer Bremskraft (B) angeordnet ist.

9. Vorrichtung nach Anspruch 8, **dadurch gekennzeichnet, dass** die Bremskraftvorrichtung (7) als zumindest ein berührungslos arbeitender Linearmotor (7) ausgebildet ist.

10. Vorrichtung nach Anspruch 8 oder 9, **dadurch gekennzeichnet, dass** die Bremskraftvorrichtung (7) als zumindest ein dem Messbereich (M) vorgeschalteter S-Rollensatz (7a, 7b) ggf. mit Andrückrolle (12) ausgebildet ist.

11. Vorrichtung nach einem der Ansprüche 8 bis 10, **dadurch gekennzeichnet, dass** zumindest eine dem Messbereich (M) vorgeordnete, nachgeordnete und/oder im Messbereich (M) angeordnete Zugmessrolle (8) vorgesehen ist, welche Ist-Werte der Bandzugkraft (F_{z}) im Messbereich (M) an eine angeschlossene Regelanlage (11) liefert, wobei die Regelanlage (11) zur Steuerung der Bremskraft (B) und Ermittlung der gewünschten Bandzugkraft (F_{z}) im Messbereich (M) die Bremskraftvorrichtung (7) entsprechend beeinflusst.

12. Vorrichtung nach einem der Ansprüche 8 bis 11, **dadurch gekennzeichnet, dass** der Messbereich (M) als vertikale Messstrecke ausgebildet ist und die Länge der Messstrecke ggf. der maximalen Bandbreite entspricht.

## Claims

1. A method of measuring the flatness of strip (1), particularly metal strip (1), during the passage thereof through strip processing installations, rolling mills or the like, for example,
wherein the strip (1) passing through is acted upon by a predetermined strip tension force (F_{z}),
wherein regions of strip unevenness are detected in a contactless manner by means of at least one measuring device (6) disposed in a measuring region (M) at a predetermined distance (A) from the strip surface,
and wherein the strip tension force (F_{z}) is deliberately reduced upstream of and/or in the measuring region (M) so as to be able to exclude errors in the flatness measurement which are due to the strip tension.

2. A method according to claim 1, **characterised in that** the strip (1) passing through is acted upon upstream of and/or in the measuring region (M) by a braking force (B) which is oriented substantially opposite to the strip tension force (F_{z}), wherein the magnitude of the braking force (B) almost corresponds to that of the strip tension force (F_{z}).

3. A method according to claim 1 or 2, **characterised in that** the strip (1) passing through is passed over at least one deflection roll (8) disposed upstream of, downstream of and/or in the measuring region (M), wherein said deflection roll (8) is formed as a tension measuring roll (8) and is employed for determining the strip tension force (F_{z}) in the measuring region (M).

4. A method according to any one of claims 1 to 3, **characterised in that** the strip tension force (F_{z}) is controlled in the measuring region (M), wherein the strip tension force (F_{z}) which is determined by the tension measuring roll (8), for example, is measured as an input quantity in the measuring region (M) and wherein corresponding control signals are transmitted as a correcting variable to a braking force device (7).

5. A method according to any one of claims 1 to 4, **characterised in that** the braking force device (7) acts upon the strip (1) passing through, without contact, with the braking force (B) which is oriented opposite to the strip tension force (F).

6. A method according to any one of claims 1 to 5, **characterised in that** the measuring device (6) operates in a vertical direction (V) with respect to the strip (1) passing through and over the entire strip width thereof.

7. A method according to any one of claims 1 to 6, **characterised in that** the flatness values determined by the measuring device (6) are fed as input quantities into a flatness control arrangement (14), wherein actuators (13) connected thereto are correspondingly influenced in order to control the flatness.

8. An apparatus for measuring the flatness of strip (1), particularly metal strip (1), which passes through with a predetermined strip tension force, for carrying out the method according to any one of claims 1 to 7,
comprising at least one measuring device (6), for the contactless detection of regions of strip unevenness, which is disposed in a measuring region (M) at a predetermined distance (A) from the strip surface,
wherein a braking force device (7) for the deliberately reducing the strip tension force (F_{z}) and for applying a braking force (B) is disposed upstream of and/or in the measuring region (M).

9. An apparatus according to claim 8, **characterised in that** the braking force device (7) is formed as at least one linear motor (7) which operates in a contactless manner.

10. An apparatus according to claim 8 or 9, **characterised in that** the braking force device (7) is formed as at least one set of S-rolls (7a, 7b) which optionally comprises a contact pressure roll (12) and which is disposed upstream of the measuring region (M).

11. An apparatus according to any one of claims 8 to 10, **characterised in that** at least one tension measuring roll (8) is provided which is disposed upstream or downstream of the measuring region (M) and/or in the measuring region (M) and which supplies feedback values of the strip tension force (F_{z}) in the measuring region (M) to a connected control arrangement (11), wherein the control arrangement (11) correspondingly influences the braking force device (7) in order to control the braking force (B) and to determine the desired strip tension force (F_{z}) in the measuring region (M).

12. An apparatus according to any one of claims 8 to 11, **characterised in that** the measuring region (M) is formed as a vertical measuring section and the length of the measuring section optionally corresponds to the maximum strip width.

## Revendications

1. Procédé pour mesurer la planéité de bandes (1), en particulier de bandes de métal (1), circulant, par exemple, dans des installations de traitement de bandes, des laminoirs ou analogues,
dans lequel la bande circulante (1) est soumise à une force de traction de bande (F_{z}) prédéfinie,
dans lequel des défauts de planéité de bande sont détectés sans contact au moyen au moins d'un dispositif de mesure (6), disposé dans une zone de mesure (M), à une distance prédéfinie (A) de la surface de la bande
et dans lequel la force de traction de bande (F_{z}) peut être réduite de manière ciblée avant et / ou dans la zone de mesure (M), pour pouvoir exclure des défauts liés à la traction de la bande lors de la mesure de la planéité.

2. Procédé selon la revendication 1, **caractérisé en ce que** la bande circulante (1) est soumise avant et / ou dans la zone de mesure (M) à une force de freinage (B) dirigée essentiellement de manière opposée, par rapport à la force de traction de bande (F_{z}), la force de freinage (B) correspondant en valeur presque à la force de traction de bande (F_{z}).

3. Procédé selon la revendication 1 ou 2, **caractérisé en ce que** la bande circulante (1) est guidée par l'intermédiaire d'au moins une poulie de renvoi (8), disposée avant, après et / ou dans la zone de mesure (M), la poulie de renvoi précitée (8) étant constituée en tant que poulie de mesure de traction (8) et servant à définir la force de traction de bande (F_{z}) dans la zone de mesure (M).

4. Procédé selon l'une des revendications 1 à 3, **caractérisé en ce que** la force de traction de bande (F_{z}) est régulée dans la zone de mesure (M), la force de traction de bande (F_{z}) déterminée étant mesurée en tant que grandeur d'entrée, par exemple par la poulie de mesure de traction (8), dans la zone de mesure (M) et des signaux de régulation correspondant étant transmis, en tant que grandeur de commande, à un dispositif de force de freinage (7).

5. Procédé selon l'une des revendications 1 à 4, **caractérisé en ce que** le dispositif de force de freinage (7) applique sans contact à la bande circulante (1) la force de freinage (B) dirigée de manière opposée à la force de traction de bande (F_{z}).

6. Procédé selon l'une des revendications 1 à 5, **caractérisé en ce que** le dispositif de mesure (6) fonctionne dans le sens vertical (V), par rapport à la bande circulante (1) et sur toute sa largeur de bande.

7. Procédé selon l'une des revendications 1 à 6, **caractérisé en ce que** les valeurs de planéité, déterminées par le dispositif de mesure (6), sont injectées en tant que grandeurs d'entrée dans une installation de régulation de planéité (14), des actionneurs (13), qui y sont raccordés et destinés à réguler la planéité, étant influencés en conséquence.

8. Dispositif pour mesurer la planéité de bandes circulantes (1), soumises d'une force de traction de bande prédéfinie, en particulier des bandes de métal (1), pour la mise en oeuvre du procédé selon l'une des revendications 1 à 7,
avec au moins un dispositif de mesure (6), disposé dans une zone de mesure (M), à une distance prédéfinie (A) de la surface de la bande, pour une détection sans contact de défauts de planéité de bandes,
un dispositif de force de freinage (7) étant disposé devant et / ou dans la zone de mesure (M), pour une réduction ciblée de la force de traction de bande (F_{z}) et l'application d'une force de freinage (B).

9. Dispositif selon la revendication 8, **caractérisé en ce que** le dispositif de force de freinage (7) est constitué en tant qu'au moins un moteur linéaire (7), fonctionnant sans contact.

10. Dispositif selon la revendication 8 ou 9, **caractérisé en ce que** le dispositif de force de freinage (7) est constitué en tant qu'au moins un jeu de rouleaux S (7a, 7b), placé en amont de la zone de mesure (M), le cas échéant avec un galet presseur (12).

11. Dispositif selon l'une des revendications 8 à 10, **caractérisé en ce qu'**au moins un rouleau de mesure de traction (8), disposé en amont, en aval de la zone de mesure (M) et / ou dans la zone de mesure (M), est prévu, lequel rouleau délivre des valeurs réelles de la force de traction de bande (F_{z}) dans la zone de mesure (M) à une installation de régulation (11) raccordée, l'installation de régulation (11) influençant en conséquence le dispositif de force de freinage (7) en vue de la commande de la force de freinage (B) et de la détermination dé la force de traction de bande (F_{z}) souhaitée dans la zone de mesure (M).

12. Dispositif selon l'une des revendications 8 à 11, **caractérisé en ce que** la zone de mesure (M) est constituée en tant que trajet de mesure verticale et que la longueur du trajet de mesure correspond le cas échéant à la largeur maximale de la bande.
